# FASCICULE DE BREVET EUROPEEN

(11) **EP 2 992 779 B1**
(45) Date de publication et mention de la délivrance du brevet: **03.05.2017**
(21) Numéro de dépôt: 15182823.3
(22) Date de dépôt: 27.08.2015
(51) Int. Cl.: A47B 13/10, A47B 87/00

(54) **MOBILIER MULTI-CONFIGURATION**
MULTIKONFIGURATIONSMÖBELSTÜCK
MULTI-CONFIGURATION FURNITURE

(30) Priorité: 02.09.2014 FR 1458198
(43) Date de publication de la demande: 09.03.2016
(73) Titulaire: l'Integrale d'Agencement, 73420 Voglans (FR)
(72) Inventeur: LEFEBVRE, Bruno, 38320 Brié et Angonnes (FR)
(74) Mandataire: Croonenbroek, Thomas Jakob

(56) Documents cités:
- JP-U- H 074 660
- US-A1- 2014 007 799

## Description

La présente invention concerne le domaine des mobiliers et en particulier des tables destinées aux salles de classes ou de réunion.

Dans ces salles de classe ou de réunion, il est souvent nécessaire de réorganiser le plan de travail formé par les tables suivant par exemple que les élèves ou collaborateurs doivent être face à un professeur ou à un intervenant ou que ces élèves ou collaborateurs doivent être regroupés en petits groupes de travail.

Avec les mobiliers de l'état de la technique, les possibilités de réagencement des tables sont souvent limitées et ne permettent pas aux membres du groupe de former un cercle pour pouvoir échanger facilement les uns avec les autres. De plus, le passage d'une configuration des tables à une autre peut être fastidieux, notamment dans le cas d'une classe ou c'est le professeur qui doit réorganiser seul le plan de travail.

Des exemples de mobiliers de l'état de la technique peuvent se trouver dans les demandes de brevet JP H07 4660 U ou US 2014/007799 A1.

La présente invention vise donc à surmonter ces inconvénients et à fournir un mobilier modulable permettant d'obtenir différentes configurations pour s'adapter à diverses situations de travail tout en limitant l'encombrement des différentes configurations pour permettre de réaliser les différentes configurations même dans un espace réduit comme une salle de classe.

A cet effet, la présente invention concerne un mobilier comprenant:
- un plateau avec quatre côtés rectilignes reliés par quatre coins et,
- au moins un pied sur lequel repose le plateau,
dans lequel un premier coin du plateau forme un angle de 90° et un deuxième coin du plateau forme un angle de 120°, un troisième coin du plateau forme un angle de 72° et un quatrième coin du plateau forme un angle de 78°.

Selon un aspect additionnel de la présente invention, la longueur des côtés du plateau est comprise entre 50 centimètres et 1,20 mètres.

Selon un autre aspect de la présente invention, les coins du plateau sont arrondis.

Selon un aspect supplémentaire de la présente invention, les coins du plateau ont un rayon de courbure compris entre 50 et 65 millimètres.

Selon un aspect additionnel de la présente invention, le mobilier comprend des roulettes de transport à la base du, au moins un, pied.

Selon un autre aspect de la présente invention, au moins l'une des roulettes comprend un frein.

Selon un aspect supplémentaire de la présente invention, le ou les pieds sont en métal laqué.

Selon un autre aspect de la présente invention, le mobilier comprend quatre pieds positionnés respectivement à moins de cinq centimètres des quatre coins du plateau.

La présente invention concerne également un ensemble de mobilier selon l'une des revendications précédentes dans lequel les mobiliers sont configurés pour être disposés côte à côte pour former une surface de travail.

D'autres caractéristiques et avantages de l'invention ressortiront de la description suivante, donnée à titre d'exemple et sans caractère limitatif, en regard des dessins annexés sur lesquels :
- La figure la représente un schéma d'un mobilier selon un mode de réalisation de la présente invention ;
- la figure 1b représente une vue de dessus avec cotes d'un mobilier selon un mode de réalisation de la présente invention,
- la figure 2 représente une vue de dessus d'un assemblage de trois mobiliers selon un premier mode de réalisation,
- la figure 3 représente une vue de dessus d'un assemblage de quatre mobiliers selon un premier mode de réalisation,
- la figure 4 représente une vue de dessus d'un assemblage de cinq mobiliers selon un premier mode de réalisation,
- la figure 5 représente une vue de dessus d'une configuration alignée de mobiliers selon un premier mode de réalisation.

L'invention concerne un mobilier correspondant à une table comme représenté sur la figure 1a. Le mobilier 1 comprend un plateau 3 soutenu par au moins un pied 5, quatre dans le cas présent, sur lequel repose le plateau 3. La figure 1b représente une vue de dessus d'un plateau 3 selon un mode de réalisation. Le plateau 3 comprend quatre côtés rectilignes notés C1, C2, C3 et C4 de longueur respectives L1, L2, L3 et L4 reliés par quatre coins notés R1, R2, R3 et R4 d'angles respectifs A1, A2, A3 et A4. Les longueurs des quatre côtés du plateau 3 ne sont pas identiques. Le plateau 3 comprend au moins un angle droit A2, et un angle A4 de 120°.

Selon le mode de réalisation représenté sur la figure 1b, le plateau 3 comprend également un coin R3 formant un angle A3 de 72° et un coin R1 formant un angle A1 de 78°. La longueur L1, L2, L3 et L4 des côtés C1, C2, C3 et C4 est par exemple comprise en 50 centimètres et 120 centimètres. Les longueurs L1, L2, L3 et L4 sont par exemple respectivement de 81 centimètres, 76,7 centimètres, 73,1 centimètres et 55,3 centimètres dans le cas d'un mobilier destiné à une salle de classe. Ces dimensions peuvent être légèrement plus grandes dans le cas d'un mobilier destiné à une salle de réunion pour adultes. Les coins R1, R2, R3 et R4 du plateau 3 peuvent également être arrondis avec un rayon de courbure compris en 50 et 65 millimètres, par exemple 58 millimètres.

Le plateau 3 est soutenu par au moins un pied 5, par exemple un pied central, ou trois pieds 5 mais plus généralement par quatre pieds 5. Dans le cas d'une table à quatre pieds 5, les pieds 5 sont situés à proximité des coins C1, C2, C3 et C4 du plateau 3, par exemple dans un rayon de 5 centimètres autour d'un coin. Les pieds 5 sont par exemple réalisés en métal comme de l'aluminium ou de l'acier et peuvent être laqués. Les pieds 5 peuvent également comprendre des roulettes de transport fixées à la base du ou des pieds 5 pour faciliter le déplacement du mobilier 1 ainsi qu'un frein couplé à l'une au moins des roulettes pour favoriser la stabilité du mobilier 1 lorsqu'il est dans une position de travail. La hauteur des pieds 5 et donc du plateau 3 peut être choisie en fonction de la destination du mobilier 1, par exemple une hauteur de 75 centimètres peut être choisie pour une salle de classe. D'autre part, les pieds 5 peuvent également être télescopiques de manière à pouvoir adapter la hauteur du plateau 3.

Les différentes configurations d'assemblage des mobiliers selon ce mode de réalisation vont maintenant être décrites en détails :
La figure 2 représente une première configuration regroupant trois mobiliers 1 notés M1, M2 et M3 permettant d'avoir trois personnes en cercle. Cette configuration est obtenue en plaçant les coins R4 de 120° des trois mobiliers de manière adjacente. Les personnes 7 assises en face des trois mobiliers M1, M2 et M3 forment un triangle équilatéral et peuvent donc travailler ensemble efficacement en ayant un minimum d'effort à faire pour se tourner vers l'une ou l'autre des deux autres personnes 7.
La figure 3 représente une deuxième configuration regroupant quatre mobiliers 1 notés M1, M2, M3 et M4 permettant de regrouper quatre personnes en cercle. Cette configuration est obtenue en plaçant de façon adjacente les coins R2 de 90° des quatre mobiliers M1, M2, M3 et M4. Les quatre personnes 7 positionnées en face des quatre mobiliers M1, M2, M3 et M4 forment ainsi un carré et peuvent travailler efficacement en groupe de quatre.
La figure 4 représente une troisième configuration regroupant cinq mobiliers 1 notés M1, M2, M3, M4 et M5 permettant de regrouper cinq personnes en cercle. Cette configuration est obtenue en plaçant de façon adjacente les coins R3 de 72° des cinq mobiliers M1, M2, M3, M4 et M5. Les cinq personnes 7 positionnées en face des cinq mobiliers M1, M2, M3, M4 et M5 forment ainsi un cercle et peuvent travailler efficacement en groupe de cinq.

Ce mode de réalisation permet également d'aligner les mobiliers 1 comme représentés sur la figure 5 en couplant les mobiliers 1 alternativement par leurs côtés C2 et C4.

Ainsi, les mobiliers 1 de la présente invention permettent, de part leur forme particulière de fournir des tables qui peuvent être regroupées entre elles de différentes manières pour former une surface de travail commune en fonction du nombre de personnes du groupes de travail et améliorer l'interaction possible entre les personnes du groupe de travail. Ces mobiliers sont donc particulièrement adaptées à des salles de classes ou de réunion dans lesquelles les personnes peuvent être regroupées par petits groupes ou au contraire alignées pour suivre une présentation. Les mobiliers peuvent également être munis de roulettes pour faciliter le passage d'une configuration à une autre.

## Revendications

1. Mobilier (1) comprenant:
- un plateau (3) avec quatre côtés rectilignes (C1, C2, C3, C4) reliés par quatre coins (R1, R2, R3, R4) et,
- au moins un pied (5) sur lequel repose le plateau (3),
**caractérisé en ce qu'**un premier coin (R2) du plateau (3) forme un angle (A2) de 90° et un deuxième coin (R4) du plateau (3) forme un angle (A4) de 120°, un troisième coin (R3) du plateau (3) forme un angle (A3) de 72° et un quatrième coin (R1) du plateau (3) forme un angle (A1) de 78°.

2. Mobilier (1) selon la revendication 1 dans lequel la longueur (L1, L2, L3, L4) des côtés du plateau (3) est comprise entre 50 centimètres et 1,20 mètres.

3. Mobilier (1) selon l'une des revendications précédentes dans lequel les coins (R1, R2, R3, R4) du plateau (3) sont arrondis.

4. Mobilier (1) selon la revendication 3 dans lequel les coins (R1, R2, R3, R4) du plateau (3) ont un rayon de courbure compris entre 50 et 65 millimètres.

5. Mobilier (1) selon l'une des revendications précédentes comprenant des roulettes de transport à la base du, au moins un, pied (5).

6. Mobilier (1) selon la revendication 5 dans lequel au moins l'une des roulettes comprend un frein.

7. Mobilier (1) selon l'une des revendications précédentes dans lequel le ou les pieds (5) sont en métal laqué.

8. Mobilier (1) selon l'une des revendications précédentes comprenant quatre pieds (5) positionnés respectivement à moins de cinq centimètres des quatre coins (R1, R2, R3, R4) du plateau (3).

9. Ensemble de mobilier (1) selon l'une des revendications précédentes dans lequel les mobiliers (1) sont configurés pour être disposés côte à côte pour former une surface de travail.

## Patentansprüche

1. Möbelstück (1), umfassend:
- eine Platte (3) mit vier geradlinigen Seiten (C1, C2, C3, C4), die durch vier Ecken (R1, R2, R3, R4) verbunden sind, und
- mindestens ein Bein (5), auf dem die Platte (3) ruht,
**dadurch gekennzeichnet, dass** eine erste Ecke (R2) der Platte (3) einen Winkel (A2) von 90° bildet und eine zweite Ecke (R4) der Platte (3) einen Winkel (A4) von 120° bildet, eine dritte Ecke (R3) der Platte (3) einen Winkel (A3) von 72° bildet und eine vierte Ecke (R1) der Platte (3) einen Winkel (A1) von 78° bildet.

2. Möbelstück (1) nach Anspruch 1, wobei die Länge (L1, L2, L3, L4) der Seiten der Platte (3) zwischen 50 Zentimeter und 1,20 Meter beträgt.

3. Möbelstück (1) nach einem der vorhergehenden Ansprüche, wobei die Ecken (R1, R2, R3, R4) der Platte (3) abgerundet sind.

4. Möbelstück (1) nach Anspruch 3, wobei die Ecken (R1, R2, R3, R4) der Platte (3) einen Krümmungsradius von zwischen 50 und 65 Millimetern haben.

5. Möbelstück (1) nach einem der vorhergehenden Ansprüche, umfassend Transporträdchen an der Basis des mindestens einen Beins (5).

6. Möbelstück (1) nach Anspruch 5, wobei mindestens eines der Rädchen eine Bremse umfasst.

7. Möbelstück (1) nach einem der vorhergehenden Ansprüche, wobei das oder die Beine (5) aus lackiertem Metall sind.

8. Möbelstück (1) nach einem der vorhergehenden Ansprüche, umfassend vier Beine (5), die jeweils mindestens fünf Zentimeter von den vier Ecken (R1, R2, R3, R4) der Platte (3) positioniert sind.

9. Anordnung des Möbelstücks (1) nach einem der vorhergehenden Ansprüche, wobei die Möbelstücke (1) dazu konfiguriert sind, Seite an Seite angeordnet zu werden, um eine Arbeitsfläche zu bilden.

## Claims

1. Furniture (1) comprising:
- a top (3) having four straight sides (C1, C2, C3, C4) connected by four corners (R1, R2, R3, R4) and,
- at least one leg (5) supporting the top (3),
**characterized in that** a first corner (R2) of the top (3) forms an angle (A2) of 90°, and a second corner (R4) of the top (3) forms an angle (A4) of 120°, a third corner (R3) of the top (3) forms an angle (A3) of 72° and a fourth corner (R1) of the top (3) forms an angle (A1) of 78°.

2. Furniture (1) according to Claim 1, in which the length (L1, L2, L3, L4) of the sides of the top (3) is between 50 centimetres and 1.20 meters.

3. Furniture (1) according to one of the preceding claims, in which the corners (R1, R2, R3, R4) of the top (3) are rounded.

4. Furniture (1) according to Claim 3, in which the corners (R1, R2, R3, R4) of the top (3) have a radius of curvature between 50 and 65 millimetres.

5. Furniture (1) according to one of the preceding claims, comprising casters at the base of the at least one leg (5).

6. Furniture (1) according to Claim 5, in which at least one of the casters comprises a brake.

7. Furniture (1) according to one of the preceding claims, in which the leg or legs (5) are made of lacquered metal.

8. Furniture (1) according to one of the preceding claims, comprising four legs (5) respectively positioned at less than five centimetres from the four corners (R1, R2, R3, R4) of the top (3).

9. Set of furniture (1) according to one of the preceding claims, in which the furniture items (1) are configured so as to be arranged side-by-side so as to form a work surface.
